# FASCICULE DE BREVET EUROPEEN

(11) **EP 4 012 512 B1**
(45) Date de publication et mention de la délivrance du brevet: **19.02.2025**
(21) Numéro de dépôt: 20212867.4
(22) Date de dépôt: 09.12.2020
(51) Int. Cl.: G04G 17/08, G04B 37/02

(54) **BOITIER D'UN DISPOSITIF DE DEWAR COMPRENANT UN ÉLÉMENT DE LIAISON D'UNE BOITE DE MONTRE**
GEHÄUSE EINES DEWARGEFÄSSES, DAS EIN VERBINDUNGSELEMENT EINES ARMBANDUHRENGEHÄUSES UMFASST
HOUSING FOR A DEWAR DEVICE COMPRISING A CONNECTING ELEMENT OF A WATCH CASE

(43) Date de publication de la demande: 15.06.2022
(73) Titulaire: Omega SA, 2502 Biel/Bienne (CH)
(72) Inventeur: PERRUCHOUD, Gérald, 2520 La Neuveville (CH); COSANDIER, Florent, 2000 Neuchâtel (CH)
(74) Mandataire: ICB SA

(56) Documents cités:
- CN-A- 106 325 041
- CN-U- 203 747 909
- FR-A1- 2 752 959
- US-A- 3 030 763
- US-A1- 2012 155 230

## Description

### Domaine technique

L'invention concerne un dispositif de Dewar pour des composants mécaniques et/ou fonctionnels d'une montre notamment adapté à fonctionner sous des températures extrêmes, le dispositif de Dewar comprenant au moins un élément de liaison pour l'agencement d'une boite de la montre dans son boitier.

### Arrière-plan technologique

Une montre électronique comprend classiquement un bracelet et une boîte de montre comportant plusieurs composants électriques ou électroniques. Il est connu dans l'état de la technique que certains de ces composants ne supportent pas des températures extrêmes, et cessent de fonctionner correctement à ces températures. Typiquement, les écrans à cristaux liquides LCD (de l'anglais Liquid Crystal Display) utilisant des diodes électroluminescentes ou encore les quartz tolèrent des températures n'excédant pas 80 °C (degrés Celcius) environ, et ne descendant pas en-dessous de 0 °C. Or, dans des environnements particuliers tels que par exemple les missions spatiales ou lunaires, les températures peuvent fréquemment atteindre des valeurs de l'ordre de sensiblement -150 °C à +125 °C. CN 106 325 041 A divulgue un mouvement d'horlogerie étant protégé par un boitier creux fermé se trouvant dans un état sous vide. La surface intérieure du boitier est revêtue d'une couche d'argent, la surface extérieure du boitier est revêtue d'un matériau de conduction thermique résistant aux hautes et basses températures.

Il existe donc un besoin de pouvoir utiliser une montre notamment une montre électronique dans des environnements où peuvent régner de telles températures extrêmes.

### Résumé de l'invention

A cet effet, l'invention concerne un dispositif de Dewar pour des composants mécaniques et/ou fonctionnels d'une montre, selon la revendication 1.

Grâce au dispositif de Dewar formé par le boitier et la boite de montre les composants mécaniques et/ou fonctionnels de la montre sont protégés d'éventuelles températures extrêmes compris entre -150 et +125 degrés Celsius pouvant régner à l'extérieur dudit dispositif. De plus, ledit au moins un élément de liaison assurant la fixation de la boite de montre au boitier participe à assure une très bonne isolation thermique de la boite en empêchant toute déperdition thermique de cette boite 6 de montre notamment par radiation. Ainsi, un tel dispositif de Dewar permet d'utiliser des composants mécaniques et/ou fonctionnels dans des contextes et des environnements où les températures peuvent être extrêmes, comme par exemple lors de missions d'exploration spatiale telles que l'exploration de la planète Mars ou encore de la Lune. Ceci permet aussi d'assurer rationalisation des coûts ainsi que de maintenir une complexité raisonnable pour les composants utilisés dans des montres sollicitées pour de telles missions.

Dans d'autres modes de réalisation :
- la structure comprend une pluralité de zones évidées sensiblement différentes ou strictement différentes ;
- la structure comprend une pluralité de zones évidées présentant des formes sensiblement similaires ou strictement similaires ;
- la structure est une structure lattice ;
- ladite structure est une structure en treillis ;
- au moins un élément de liaison réalise une fixation réversible de la boite de montre à une paroi périphérique intérieure de l'enceinte du boitier ;
- ledit au moins un élément de liaison réalise une fixation réversible de la boite de montre à un fond du boitier ;
- ledit au moins un élément de liaison est l'unique élément de liaison assurant la fixation réversible de la boite de montre dans l'enceinte du boitier ;
- ladite enceinte est sous vide ou quasi vide ;
- le boitier comprend une glace dont la surface est sensiblement supérieure ou strictement supérieure à une glace de la boite de montre ;

### Brève description des figures

D'autres particularités et avantages ressortiront clairement de la description qui en est faite ci-après, à titre indicatif et nullement limitatif, en référence au figures annexées, dans lesquelles :
- la figure 1 est une vue en coupe d'une représentation schématique d'un dispositif de Dewar pour des composants mécaniques et/ou fonctionnels d'une montre, selon un mode de réalisation de l'invention, et
- la figure 2 une vue à plus grande échelle d'un corps formant une structure comprenant au moins une zone évidée appartenant à un élément de liaison réversible apte à assurer la fixation d'une boite de montre dans un boitier dudit dispositif, selon le mode de réalisation de l'invention.

### Description détaillée de l'invention

La figure 1 représente un dispositif horloger isotherme 1 pour des composants mécaniques et/ou fonctionnels 2 d'une montre 3 aussi nommé dispositif horloger de Dewar ou plus simplement dans la suite de la description « dispositif de Dewar ». Un tel dispositif de Dewar 1 pour des composants mécaniques et/ou fonctionnels 2 d'une montre 3 est apte à participer à conférer une bonne isolation thermique à des composants mécaniques et/ou fonctionnels 2 de la montre 3 dont une boite 6 doit être agencée dans ce boitier 4 du dispositif 1 afin d'assurer une telle isolation à ces composants 2. Autrement dit, ce dispositif de Dewar 1 est notamment formé par la combinaison de son boitier 4 et de la boite 6 de montre 3 afin de réaliser une isolation thermique idoine pour ces composants mécaniques et/ou fonctionnels 2. Dans cette configuration, la boite 6 de montre 3 est agencée dans une enceinte 5 en étant maintenue éloignée ou à distance de l'ensemble des éléments 10a à 10c du boitier 4 définissant cette dite enceinte 5 à savoir une glace 10a, une paroi périphérique intérieure 12 d'une carrure 10c et un fond 10b de ce boitier 4. On notera que cette paroi périphérique intérieure 12 est aussi celle de ladite enceinte 5.

Cet éloignement ou cette distance est configuré (e) à partir d'au moins un élément de liaison 7 que nous décrivons par la suite, pour (ou pour participer à) réduire voire supprimer toute conduction thermique entre la paroi périphérique intérieure de la carrure 10c et/ou le fond 10b et/ou la glace 10a avec la boite 6 de montre 3 en particulier avec une face externe de cette boite 6. Cette face externe comporte les surfaces externes de la glace, de la carrure et du fond de cette boite 6 de montre 3.

On notera qu'une telle boite 6 est comprise dans une montre 3 qui peut être une montre électronique par exemple une montre à quartz ou encore une montre mécanique.

Les composants mécaniques et/ou fonctionnels 2 de la montre 3, évoqués précédemment, comprennent de manière non limitative et non exhaustive : un mouvement horloger, un cadran, des aiguilles, des bagues, joints et/ou des composants électroniques et/ou électriques 2. On remarquera en particulier que de tels composants électroniques et/ou électriques comportent par exemple un dispositif d'affichage, un processeur, une mémoire, un composant de stockage d'énergie, un moteur, un circuit intégré et un oscillateur électronique, etc...

On comprend donc que dans cette configuration, ce dispositif de Dewar 1 présente les mêmes propriétés et caractéristiques qu'un tube/vase de Dewar bien connu dans l'état de la technique. Ainsi que nous l'avons précédemment évoqué, les propriétés et caractéristiques de ce dispositif de Dewar 1 participent à lui conférer une bonne isolation thermique au regard de températures notamment extrêmes pouvant régner dans l'environnement extérieur dans lequel un tel dispositif 1 peut être localisé.

Dans ce contexte, ce dispositif 1 comprend donc le boitier 4 qui comporte la carrure 10c sur laquelle est monté un bracelet permettant à un utilisateur de ce dispositif 1 de le porter. Ce boitier 4 comporte aussi la glace 10a et le fond 10b mentionnés plus avant. Dans ce dispositif 1, on notera que la glace 10a comprend de préférence une surface qui est sensiblement supérieure ou strictement supérieure à une glace 11 de la boite 6 de montre 3.

Ainsi que nous l'avons vu, la glace 10a, la carrure 10c et le fond 10b de ce dispositif 1 définissent ensemble l'enceinte 5 de ce boitier 4 qui est susceptible de recevoir la boite 6 de montre 3. Ces trois éléments 10a à 10c du boitier 4, la carrure 10c, la glace 10a et le fond 10b peuvent être des éléments distincts qui sont joints ensemble pour construire cette enceinte 5. De manière alternative, la carrure 10c et le fond 10b du boitier 4 peuvent former ensemble une pièce monobloc, ladite pièce monobloc définissant une ouverture opposée au fond 10b qui est susceptible d'être refermée par la glace 10a et ce, de manière réversible et étanche. D'une autre manière alternative, la carrure 10c et la glace 10a du boitier 4, peuvent former ensemble une pièce monobloc, ladite pièce monobloc définissant une ouverture opposée à la glace 10a qui est susceptible d'être refermée par le fond 10b et ce, aussi de manière réversible et étanche.

La carrure 10c et le fond 10b sont de préférence réalisées de manière non limitative et non exhaustive en une matière métallique, en verre ou en des résines polymères thermodurcissables ou thermoplastiques renforcées de fibres de carbone ou de verre ou encore en matériaux céramiques. On notera que lorsque carrure 10c et le fond 10b sont transparents ou semi-transparents en étant par exemple en verre, la paroi périphérique 12 de la carrure 10c et la face intérieure du fond 10b peuvent être revêtues d'un enduit réfléchissant métallique ou similaire, tel que par exemple d'une couche d'argent.

En complément, le dispositif 1 peut comprendre un filtre interférométrique agencé sur une face externe du boitier 4 à savoir sur une paroi périphérique extérieure de la carrure 10c et/ou des faces extérieures de la glace 10a et du fond 10b de cette boite 6 de montre 3. Ce filtre interférométrique peut être un grillage ou un treillis formant un revêtement sur cette face externe du boitier 4. Ce grillage ou treillis présente un maillage dont les dimensions sont telles qu'elles ne laissent passer que certaines longueurs d'onde prédéterminées du spectre électromagnétique, typiquement les longueurs d'onde du domaine visible. On notera qu'un tel filtre participe à assurer un blocage des pertes thermiques par radiation notamment un blocage des ondes infrarouges tout en permettant une lecture du cadran de la montre en laissant passer les longueurs d'onde visibles généralement inférieures à environ 600nm.

En outre dans ce dispositif 1, lorsque la boite 6 de montre 3 est agencée dans l'enceinte 5 du boitier 4, l'espace définie entre cette boite 6 et la paroi périphérique intérieure 12 de la carrure 10c, le fond 10b et la glace 10a est vide de matière ou quasi vide. Autrement dit, l'enceinte 5 est sous vide ou quasi sous vide.

Dans l'optique d'assurer le maintien de la boite 6 de montre 3 dans cette enceinte 5, le dispositif de Dewar 1 et en particulier le boitier 4 comprend au moins un élément de liaison 7 réalisant une fixation réversible de la boite 6 de montre 3 sur la paroi périphérique intérieure 12 et/ou sur le fond de ce boitier 4. Cet élément de liaison 7 qui est aussi appelé « élément de liaison réversible » comprend deux extrémités dont une première est reliée au boitier 4. Un tel élément de liaison 7 est configuré pour participer à la réduction d'une conduction thermique entre le boitier 4 et la boite 6 de montre 3. Comme on le verra par la suite, le corps de cet élément 7 présente une structure 8 particulière qui contribue à assurer une réduction des pertes thermiques vers l'environnement extérieur du dispositif de Dewar et donc à assurer une température interne dans la boite 6 de montre 3 qui est stable. Autrement dit, une température qui autorise ou permet un fonctionnement optimal des composants 2 de la montre 3.

Plus précisément, cette première extrémité peut être reliée de manière :
- amovible sur la paroi périphérique intérieure 12 et/ou sur le fond de ce boitier 4 par exemple par clippage ou emboitage ;
- non amovible, soit fixe ou inamovible, sur cette paroi périphérique intérieure 12 et/ou sur ce fond du boitier 4.

On notera que lorsque la première extrémité de cet élément de liaison 7 est reliée de manière inamovible la paroi périphérique intérieure 12 et/ou sur le fond 10b, elle est alors fixée sur ces deux derniers par exemple par collage ou encore par soudure.

La deuxième extrémité de cet élément de liaison 7 qui est destinée à être reliée à la boite 6 de montre 3, l'est de préférence de manière amovible. Pour ce faire, cette deuxième extrémité comporte une zone de fixation qui est configurée pour être reliée/connectée à une zone d'attache de la boite 6 de montre 3 à la place du bracelet de cette montre 3. A titre d'exemple, cette zone de fixation de cette deuxième extrémité est apte à assurer une fixation réversible sur une barrette comprise dans cette zone d'attache de cette montre 3 ou à remplacer cette barrette.

Cet élément de liaison 7 est pourvu d'un corps formant/comprenant une structure 8 comportant au moins une zone évidée 9. Cette zone évidée 9 est une partie vide du corps de cet élément de liaison 7 ou encore une partie qui a été évidée de la matière constituant le reste du corps de cet élément 7. Autrement dit, chaque zone évidée 9 est une ouverture traversante, une ouverture borgne, un alvéole ou encore une zone perforée comprise dans le corps de cet élément 7. On comprend donc que la structure 8 d'un tel élément de liaison 7 comprend cette dite au moins une zone évidée 9 ainsi qu'une zone non-évidée de ce corps.

En référence à la figure 2, un telle structure 8 peut comprendre une pluralité de zones évidées. Dans cette structure 8, les zones évidées présentent des formes similaires. On comprend que dans d'autres variantes, les zones évidées peuvent présenter des formes différentes. Dans ce contexte, une telle structure 8 comprenant plusieurs zones évidées peut être une structure lattice 8 telle qu'une structure microlattice ou une structure nanolattice, ou encore une structure 8 en treillis pouvant être aussi appelée système triangulé.

Une telle structure 8 de l'élément de liaison 7 vient améliorer la tenue de la boite 6 de montre 3 dans le boitier 4 en présentant une très bonne résistance mécanique aux éventuelles contraintes qu'un tel élément de liaison 7 est susceptible de subir dans le cadre de l'utilisation du dispositif de Dewar 1 en particulier lors de l'application d'une accélération, d'une décélération et/ou d'un changement de direction brutal (e)/violent (e)/brusque subit par ce dispositif de Dewar 1 par exemple lors d'un choc. Par ailleurs, on notera qu'une telle structure 8 confère à cet élément de liaison 7 une résistance mécanique supérieure à un élément de liaison de l'état de la technique qui présenterait une masse sensiblement similaire ou strictement similaire à l'élément de liaison 7 de la présente invention.

De plus, cette structure 8 est apte à réduire la capacité de cet élément de liaison 7 à diffuser la chaleur entre la paroi périphérique intérieure 12 et/ou le fond 10b où est fixée la première extrémité de cet élément 7 et la boite 6 de montre 3, soit de réduire ou limiter la conductivité thermique. Dans une telle structure 8, la section réduite d'une ou des parties de la zone non-évidée et/ou la longueur du ou des chemins thermiques définis par cette ou ces parties de la zone non-évidée entre les deux extrémités de cet élément de liaison 7, participe (ent) à limiter voire empêcher toute déperdition thermique de la boite 6 de montre 3.

Afin d'améliorer, ces avantages apportés par une telle structure à l'élément de liaison 7, les matériaux utilisés pour la fabrication de cette structure présentent de préférence également des propriétés de conductivité thermique faibles et/ou de résistance mécanique élevées. A titre d'exemple, ces matériaux peuvent comprendre : de l'acier, du titane, de la céramique ou des polymères.

Dans le présent mode de réalisation représenté sur la figure 1, le boitier 4 comprend de préférence deux éléments de liaison réversibles 7 fixant la boite 6 de montre 3 sur la paroi périphérique intérieure 12 de la carrure 10c de ce boitier 4. Ces éléments de liaison 7 maintiennent la boite 6 de montre 3 à distance de la glace 10a et du fond 10b du boitier 4 et également de la paroi périphérique intérieure 12 de la carrure 10c qui est celle de l'enceinte 5. Autrement dit ces deux éléments de liaison 7 évitent tout contact direct entre la boite 6 de montre 3 et la glace 10a, le fond 10b et cette paroi périphérique intérieure 12 de la carrure 10c.

Une telle distance est configurée en fonction de :
- la position de la première extrémité sur la paroi périphérique intérieure 12 de la carrure 10c entre la glace 10a et le fond 10b du boitier 4, et/ou
- la forme de chaque élément de liaison 7, autrement dit la forme du corps formant la structure 8 définie/s'étendant entre les deux extrémités de cet élément de liaison 7, et/ou
- la longueur du corps formant la structure 8 s'étendant entre ces deux extrémités de l'élément de liaison 7.

De plus ces éléments de liaison 7 contribuent à disposer la boite 6 de montre 3 dans ce boitier 4 de manière à ce que la glace 11 de cette boite 6 de montre 3 soit agencée en regard de la glace 10a du boitier 4 de manière à ce que les informations comprises sur le cadran et/ou l'interface d'affichage de cette montre 3 puissent être perçues au travers de la glace 10a transparente du boitier 4 par l'utilisateur porteur du dispositif de Dewar 1.

Ainsi, un tel dispositif de Dewar 1 fournit aux composants mécaniques et/ou fonctionnels 2 de la montre 3 une très bonne isolation thermique vis-à-vis de l'environnement extérieur en réduisant voire en empêchant une déperdition thermique par radiation des composants agencés dans la boite 6 de montre pendant une longue durée. Ainsi, lorsque la température à l'extérieur du dispositif 1 atteint des valeurs extrêmes, typiquement de l'ordre de -125 à +125 °C, la température à l'intérieur de l'enceinte 5 reste quant à elle sensiblement égale à la température présente dans la boite 6 de montre 3 lors de son agencement dans le boitier 4, typiquement de l'ordre de 20 °C. On notera que quelles que soient les conditions de température régnant dans l'environnement du dispositif de Dewar 1, la température présente dans la boite 6 de montre 3 est une température qui n'entrave pas le bon fonctionnement de la montre. Cette température est maintenue sur une durée qui est 5 à 18 fois plus importante que la durée pendant laquelle une telle boite de montre serait capable de préserver une température de fonctionnement de ses composants 2 en étant située directement dans un tel environnement où règnent de telles températures notamment extrêmes (c'est-à-dire en étant située hors du boitier du dispositif de Dewar). On conçoit ainsi qu'une telle configuration permet de protéger les composants mécaniques et/ou fonctionnels 2 de la montre 3, ainsi que de participer à assurer leur fonctionnement de manière optimale dans des conditions de température extérieure extrêmes.

## Revendications

1. Dispositif de Dewar (1) pour des composants mécaniques et/ou fonctionnels (2) d'une montre (3), ledit dispositif (1) étant pourvu d'un bracelet et d'un boitier (4) comportant une enceinte (5) dans laquelle est susceptible d'être agencé une boite (6) de ladite montre (3) et au moins un élément de liaison réversible (7) fixant ladite boite (6) de montre (3) dans ladite enceinte (5) du boitier (4) en la maintenant éloignée de l'ensemble des éléments (10a, 10b, 10c) du boitier (4) définissant cette enceinte (5), ledit au moins un élément de liaison réversible (7) étant pourvu d'un corps formant une structure (8) comportant au moins une zone évidée (9), dispositif dans lequel lesdits éléments du boitier (4) définissant ladite enceinte (5) sont :
- une glace (10a),
- une paroi périphérique intérieure (12) d'une carrure (10c) sur laquelle est fixé ledit bracelet, et
- un fond (10b) de ce boitier (4),
une glace (11) de la boite (6) de montre (3) étant disposée en regard de la glace (10a) du boitier (4) lorsque la boite (6) de montre (3) est agencée dans ladite enceinte (5).

2. Dispositif de Dewar (1) selon la revendication précédente, **caractérisé en ce que** ladite structure (8) comprend une pluralité de zones évidées (9) sensiblement différentes ou strictement différentes.

3. Dispositif de Dewar (1) selon la revendication 1, **caractérisé en ce que** ladite structure (8) comprend une pluralité de zones évidées (9) présentant des formes sensiblement similaires ou strictement similaires.

4. Dispositif de Dewar (1) selon l'une quelconque des revendications précédentes, **caractérisé en ce que** ladite structure (8) est une structure lattice.

5. Dispositif de Dewar (1) selon l'une quelconque des revendications 1 à 3, **caractérisé en ce que** ladite structure (8) est une structure en treillis.

6. Dispositif de Dewar (1) selon la revendication précédente, **caractérisé en ce que** ledit au moins un élément de liaison (7) réalise une fixation réversible de la boite (6) de montre (3) à une paroi périphérique intérieure (12) de l'enceinte (5) du boitier (4).

7. Dispositif de Dewar (1) selon l'une quelconque des revendications précédentes, **caractérisé en ce que** ledit au moins un élément de liaison (7) réalise une fixation réversible de la boite (6) de montre (3) à un fond du boitier (4).

8. Dispositif de Dewar (1) selon la revendication précédente, **caractérisé en ce que** ledit au moins un élément de liaison (7) est l'unique élément de liaison (7) assurant la fixation réversible de la boite (6) de montre (3) dans l'enceinte (5) du boitier (4).

9. Dispositif de Dewar (1) selon l'une quelconque des revendications précédentes, **caractérisé en ce que** ladite enceinte (5) est sous vide ou quasi vide.

10. Dispositif de Dewar (1) selon l'une quelconque des revendications précédentes, **caractérisé en ce que** le boitier (4) comprend une glace (10a) dont la surface est sensiblement supérieure ou strictement supérieure à une glace (11) de la boite (6) de montre (3).

## Patentansprüche

1. Dewar-Vorrichtung (1) für mechanische und/oder funktionelle Komponenten (2) einer Uhr (3), wobei die Vorrichtung (1) mit einem Armband und einem Gehäuse (4) versehen ist, das eine Schutzhülle (5) beinhaltet, in der eine Box (6) der Uhr (3) und mindestens ein umkehrbares Verbindungselement (7) angeordnet werden können, welche die Box (6) der Uhr (3) in der Schutzhülle (5) des Gehäuses (4) befestigt, indem sie es von der Einheit an Elementen (10a, 10b, 10c) des Gehäuses (4), die dieses Schutzhülle (5) definieren, fernhält, wobei das mindestens eine umkehrbare Verbindungselement (7) mit einem Körper versehen ist, der eine Struktur (8) bildet, die mindestens eine ausgesparte Zone (9) beinhaltet, Vorrichtung, in der die Elemente des Gehäuses (4), welche die Schutzhülle (5) definieren, Folgendes sind
- ein Glas (10a),
- eine innere Umfangswand (12) eines Mittelteils (10c), an dem das Armband befestigt ist, und
- ein Boden (10b) dieses Gehäuses (4),
wobei ein Glas (11) der Box (6) der Uhr (3) gegenüber dem Glas (10a) des Gehäuses (4) angeordnet ist, wenn die Box (6) der Uhr (3) in der Schutzhülle (5) angeordnet ist.

2. Dewar-Vorrichtung (1) nach dem vorstehenden Anspruch, **dadurch gekennzeichnet, dass** die Struktur (8) eine Vielzahl von im Wesentlichen unterschiedlichen oder streng unterschiedlichen ausgesparten Zonen (9) umfasst.

3. Dewar-Vorrichtung (1) nach Anspruch 1, **dadurch gekennzeichnet, dass** die Struktur (8) eine Vielzahl von ausgesparten Zonen (9) umfasst, die im Wesentlichen ähnliche oder streng ähnliche Formen aufwiesen.

4. Dewar-Vorrichtung (1) nach einem der vorstehenden Ansprüche, **dadurch gekennzeichnet, dass** die Struktur (8) eine Gitterstruktur ist.

5. Dewar-Vorrichtung (1) nach einem der Ansprüche 1 bis 3, **dadurch gekennzeichnet, dass** die Struktur (8) eine Geflechtstruktur ist.

6. Dewar-Vorrichtung (1) nach dem vorstehenden Anspruch, **dadurch gekennzeichnet, dass** das mindestens eine Verbindungselement (7) eine umkehrbare Befestigung der Box (6) der Uhr (3) an einer inneren Umfangswand (12) der Schutzhülle (5) des Gehäuses (4) durchführt.

7. Dewar-Vorrichtung (1) nach einem der vorstehenden Ansprüche, **dadurch gekennzeichnet, dass** das mindestens eine Verbindungselement (7) eine umkehrbare Befestigung der Box (6) der Uhr (3) auf einem Boden des Gehäuses (4) durchführt.

8. Dewar-Vorrichtung (1) nach dem vorstehenden Anspruch, **dadurch gekennzeichnet, dass** das mindestens eine Verbindungselement (7) das einzige Verbindungselement (7) ist, das für die umkehrbare Befestigung der Box (6) der Uhr (3) in der Schutzhülle (5) des Gehäuses (4) sorgt.

9. Dewar-Vorrichtung (1) nach einem der vorstehenden Ansprüche, **dadurch gekennzeichnet, dass** die Schutzhülle (5) unter Vakuum oder nahezu unter Vakuum steht.

10. Dewar-Vorrichtung (1) nach einem der vorstehenden Ansprüche, **dadurch gekennzeichnet, dass** das Gehäuse (4) ein Glas (10a) umfasst, dessen Oberfläche im Wesentlichen größer oder streng größer als ein Glas (11) der Box (6) der Uhr (3) ist.

## Claims

1. A Dewar device (1) for mechanical and/or functional components (2) of a watch (3), said device (1) being provided with a bracelet and a casing (4) including an enclosure (5) wherein it is possible to arrange a case (6) of said watch (3) and at least one reversible connecting element (7) fixing said watch (3) case (6) in said enclosure (5) of the casing (4) while keeping it remote from all the elements (10a, 10b, 10c) of the casing (4) defining this enclosure (5), said at least one reversible connecting element (7) being provided with a body forming a structure (8) including at least one recessed area (9), device in which said casing (4) elements defining said enclosure (5) are :
- a crystal (10a),
- an inner peripheral wall (12) of a middle part (10c) on which said bracelet is fixed, and
- a back (10b) of this casing (4),
a crystal (11) of the watch (3) case (6) being disposed opposite a crystal (10a) of the casing (4) when the watch (3) case (6) is arranged in said enclosure (5).

2. The Dewar device (1) according to the preceding claim, **characterised in that** said structure (8) comprises a plurality of substantially different or strictly different recessed areas (9).

3. The Dewar device (1) according to claim 1, **characterised in that** said structure (8) comprises a plurality of recessed areas (9) having substantially similar or strictly similar shapes.

4. The Dewar device (1) according to any one of the preceding claims, **characterised in that** said structure (8) is a lattice structure.

5. The Dewar device (1) according to any one of claims 1 to 3, **characterised in that** said structure (8) is a trellis structure.

6. The Dewar device (1) according to the preceding claim, **characterised in that** said at least one connecting element (7) provides a reversible fixing of the watch (3) case (6) to an inner peripheral wall (12) of the enclosure (5) of the casing (4).

7. The Dewar device (1) according to any one of the preceding claims, **characterised in that** said at least one connecting element (7) provides a reversible fixing of the watch (3) case (6) to a back of the casing (4).

8. The Dewar device (1) according to the preceding claim, **characterised in that** said at least one connecting element (7) is the only connecting element (7) ensuring the reversible fixing of the watch (3) case (6) in the enclosure (5) of the casing (4).

9. The Dewar device (1) according to any one of the preceding claims, **characterised in that** said enclosure (5) is under vacuum or almost under vacuum.

10. The Dewar device (1) according to any one of the preceding claims, **characterised in that** the casing (4) comprises a crystal (10a) the surface of which is substantially greater or strictly greater than a crystal (11) of the watch (3) case (6).
